# FASCICULE DE BREVET EUROPEEN

(11) **EP 1 504 432 B1**
(45) Date de publication et mention de la délivrance du brevet: **19.11.2008**
(21) Numéro de dépôt: 03749921.7
(22) Date de dépôt: 06.05.2003
(51) Int. Cl.: G09F 15/00, G09F 7/18, E04H 15/20

(54) **DISPOSITIF DE SUPPORT DE COMMUNICATION**
PUBLICITY-MEDIUM
PUBLICITY MEDIUM

(30) Priorité: 10.05.2002 FR 0205788
(43) Date de publication de la demande: 09.02.2005
(73) Titulaire: Pellecuer, Jean-Luc, 34130 Mauguio (FR); Salles, Raphael, 34790 Grabels (FR)
(72) Inventeur: Pellecuer, Jean-Luc, 34130 Mauguio (FR); Salles, Raphael, 34790 Grabels (FR)
(74) Mandataire: Rhein, Alain
(86) Numéro de dépôt international: PCT/FR2003/001396
(87) Numéro de publication internationale: WO 2003/096313

(56) Documents cités:
- FR-A- 940 236
- FR-A- 992 086
- GB-A- 2 335 299
- GB-A- 2 340 852
- US-A- 4 807 405
- US-A- 5 402 591
- US-A- 5 987 822
- US-B1- 6 263 617

## Description

La présente invention a pour objet un dispositif de support de communication, notamment destiné à être utilisé lors de manifestations commerciales, sportives ou autres de plein air ou non.

Un tel dispositif de support de communication est notamment destiné à constituer un lieu de rendez-vous, visible de loin par son esthétique originale et ses dimensions particulières.

Les dispositifs de support de communication actuellement connus consistent en des panneaux rigides, ou des panneaux souples tendus et/ou fixés sur une structure rigide telle qu'un châssis métallique, lesdits panneaux portant les informations à diffuser.

De tels dispositifs présentent des inconvénients notamment en ce qui concerne leur transport et parfois leur mise en oeuvre. Les documents GB-A-2335 299 et US- 5402591 décrivent des supports de communication gonflables à deux dimensions.

La présente invention a pour but de proposer un dispositif de support de communication permettant de remédier à ces divers inconvénients.

Le dispositif de support de communication, notamment destiné à être utilisé lors de manifestations commerciales, sportives ou autres de plein air ou non selon l'invention, est du type comprenant des panneaux souples sur lesquels figurent les informations à diffuser, lesdits panneaux étant tendus et/ou fixés sur une structure porteuse, et il se caractérise essentiellement en ce que ladite structure porteuse consiste en une association de boudins gonflés à une pression relative comprise entre 0,15 et 0,8 bars.

Selon une caractéristique additionnelle du dispositif selon l'invention, la structure comporte au moins trois boudins gonflables de forme légèrement tronconique, à l'extrémité de section la plus large de chacun desquels est solidarisée une embase, les embases étant posées au sol et écartées les unes des autres d'une certaine distance tandis que les autres extrémités, de section moins large, sont réunies pour former le sommet de la structure.

Selon une autre caractéristique additionnelle du dispositif selon l'invention, les embases consistent en des plaques.

Selon une autre caractéristique additionnelle du dispositif selon l'invention, la structure porteuse comporte, à proximité de son sommet, des boudins disposés transversalement entre deux boudins voisins.

Selon une autre caractéristique additionnelle du dispositif selon l'invention, la structure porteuse comporte des boudins transversaux s'étendant entre deux boudins non voisins.

Selon une autre caractéristique additionnelle du dispositif selon l'invention, les panneaux souples sur lesquels figurent les informations à diffuser, se présentent sous la forme de toiles s'étendant entre certains des boudins de la structure.

Selon une autre caractéristique additionnelle du dispositif selon l'invention, chacun des boudins comporte une enveloppe interne élastique et étanche, et une enveloppe externe réalisée dans un tissu inélastique et résistant.

De manière préférentielle, l'enveloppe interne est réalisée en latex ou analogue, tandis que l'enveloppe externe est réalisée en Mylar®, Dacron® ou analogue.

Selon une autre caractéristique additionnelle du dispositif selon l'invention, la solidarisation des boudins entre eux et des panneaux sur les boudins est réalisée par des opérations de couture.

La couture présente l'avantage d'améliorer la stabilité de la structure en solidarisant les boudins en un point.

On notera qu'avantageusement les panneaux, ou seulement certains d'entre eux, peuvent être solidarisés aux boudins par l'intermédiaire de moyens de fixation réversible.

On notera également qu'il est parfaitement possible d'utiliser la surface des boudins pour diffuser des informations.

Un dispositif selon l'invention ainsi réalisé présente un rapport poids/rigidité exceptionnel, ce qui permet de résoudre les problèmes auxquels on est confronté avec les dispositifs actuels, à savoir de poids, d'encombrement, de transport, d'installation, de sécurité...

Par ailleurs, de manière avantageuse, le dispositif selon l'invention présente une esthétique intéressante.

Les avantages et les caractéristiques du dispositif selon l'invention, ressortiront plus clairement de la description qui suit et qui se rapporte au dessin annexé, lequel en représente un mode de réalisation non limitatif.

Dans le dessin annexé :
- la figure 1 représente une vue schématique en perspective d'un dispositif de support de communication selon l'invention.
- la figure 2 représente une vue schématique en perspective d'une variante du même dispositif.

En référence à la figure 1, on peut voir qu'un un dispositif de support de communication, notamment destiné à être utilisé lors de manifestations commerciales, sportives ou autres de plein air ou non selon l'invention comporte une structure porteuse 1 comprenant quatre boudins 10 gonflables à haute pression, solidarisés entre eux par une extrémité 11 pour constituer le sommet S du dispositif, tandis que leur autre extrémité 12 comporte une embase 13.

Les embases 13 consistent en des plaques solidarisées aux extrémités 12 des boudins, qui sont espacées les unes des autres d'une certaine distance et qui sont susceptibles d'être recouvertes d'éléments lourds, de la neige, du sable etc..., pour assurer l'ancrage au sol de la structure 1.

On notera que de préférence les boudins 10 présentent une forme tronconique, c'est-à-dire que les extrémités 12 ont une section plus grande que celle des extrémités 11. cette caractéristique favorise la stabilité de la structure porteuse 1.

La structure porteuse 1 comporte également un boudin transversal 14, s'étendant entre deux boudins 10 voisins, à proximité du sommet S.

On notera qu'il est possible qu'un tel boudin 14 s'étende entre chaque paire de boudins 10 voisins.

On notera également, dans une variante non représentée, qu'il est possible que la structure porteuse 1 comporte des boudins transversaux s'étendant entre deux boudins 10 non voisins, en l'occurrence entre deux boudins 10 en vis-à-vis puisque la structure porteuse 1 représentée comporte quatre boudins 10. Cette disposition a également pour objet de favoriser la stabilité de l'ensemble.

Le dispositif selon l'invention comporte également des panneaux 2 portant des informations destinées à être diffuser, qui consistent en des morceaux de toile, et qui dans le mode de réalisation représenté prennent deux formes différentes à savoir une toile 20 s'étendant entre le sommet S, un boudin 14 et deux boudins 10 voisins, et une toile 21 s'étendant entre deux boudins 10 voisins, du sommet S jusqu'aux extrémités 12.

En référence maintenant à la figure 2, on peut voir une variante du dispositif de support de communication selon l'invention.

Il comporte également une structure 1 constituée de l'assemblage de boudins 10 et de boudins transversaux, associée à des panneaux 2 consistant en des toiles 20 s'étendant entre le sommet S, un boudin 14 et deux boudins 10 voisins.

Ce dispositif selon l'invention diffère du précédent essentiellement en ce que les extrémités 11 des boudins 10 sont réunies côte à côte, et non aboutées, en sorte de donner à la structure une forme pointue et non ogivale.

Dans les deux modes de réalisation, la solidarisation des panneaux 2 à la structure porteuse 10, est réalisée par couture et/ou par l'intermédiaire de moyens autorisant une fixation réversible.

Il va de soi que la présente invention ne saurait être limitée à la description qui précède de plusieurs de ses modes de réalisation, susceptibles de subir quelques modifications sans pour autant sortir du cadre de l'invention.

## Revendications

1. Dispositif de support de communication, notamment destiné à être utilisé lors de manifestations commerciales, sportives ou autres de plein air ou non, du type comprenant des panneaux souples (20, 21) sur lesquels figurent les informations à diffuser, lesdits panneaux (20, 21) étant tendus et/ou fixés sur une structure porteuse (1) , **caractérise en ce que** ladite structure porteuse (1) consiste en une association d'au moins trois boudins (10) de forme légèrement tronconique, gonflés à une pression relative comprise entre 0,15 et 0,8 bars, à l'extrémité (12) de section la plus large de chacun desquels boudins (10) est solidarisée une embase (13), les embases (13) étant posées au sol et écartées les unes des autres d' une certaine distance tandis que les autres extrémités (11) , de section moins large, sont réunies pour former le sommet (S) de la structure, et **en ce que** ladite structure porteuse (1) comporte à proximité dudit sommet (S) des boudins transversaux (14) disposés transversalement entre des boudins (10) voisins ou non.

2. Dispositif selon la revendication 1, **caractérisé en ce que** les embases (13) consiste en des plaques.

3. Dispositif selon la revendication 2, **caractérisé en ce que** les panneaux souples sur lesquels figurent les informations à diffuser, se présentent sous la forme de toiles (20, 21) s'étendant entre certains des boudins (10) de la structure (1).

4. Dispositif selon l'une quelconque des revendications précédentes, **caractérisé en ce que** chacun des boudins (10) comporte une enveloppe interne élastique et étanche, et une enveloppe externe réalisée dans un tissu inélastique et résistant.

5. Dispositif selon la revendication 4, **caractérisé en ce que** l'enveloppe interne est réalisée en latex ou analogue, tandis que l'enveloppe externe est réalisée en Mylar®**,** Dacron® ou analogue.

6. Dispositif selon l'une quelconque des revendications précédentes, **caractérisé en ce que** la solidarisation des boudins (10) entre eux et des panneaux (20, 21) sur les boudins (10, 14) est réalisée par des opérations de couture.

7. Dispositif selon la revendication 1, **caractérisé en ce que** des panneaux souples étant tendus et/ou fixés sur un élément de la structure, relie entre eux 2 supports de communication, distincts

8. Dispositif selon la revendication 1 **caractérisé en ce que** la forme cintrée des boudins de la structura porteuse, détermine la tension des panneaux souples composants le support de communication.

## Claims

1. Communication-bearing device, namely for being used during trade, sports events or the like, whether in open air or not, of the type comprising flexible panels (20, 21) on which the information to be spread is present, said panels (20, 21) being tightened and/or fixed to a bearing structure (1), wherein said bearing structure (1) consists of an association of at least three hoses (10) having a slightly truncated shape, inflated at a relative pressure between 0.15 and 0.8 bar, a base plate (13) being made integral with the end (12) with the largest cross-section of each of these hoses (10), the base plates (13) being placed on the floor and separated from each other by a certain distance, while the other ends (11), with a smaller cross-section, are united so as to form the top (S) of the structure, and wherein said bearing structure (1) includes proximate said top (S) transversal hoses (14) arranged transversally between adjacent or non-adjacent hoses (10).

2. Device according to claim 1, wherein the base plates (13) consist of plates.

3. Device according to claim 2, wherein the flexible panels on which the information to be spread is present are in the form of canvases (20, 21) extending between some of the hoses (10) of the structure (1).

4. Device according to any of the preceding claims, wherein each hose (10) includes an elastic and tight inner sheathing and an outer sheathing made out of an inelastic and resistant fabric.

5. Device according to claim 4, wherein the inner sheathing is made out of latex or the like, while the outer sheathing is made out of Mylar^{®}, Dacron^{®} or the like.

6. Device according to any of the preceding claims, wherein making the hoses (10) integral with each other and the panels (20, 21) with the hoses (10, 14) occurs through sewing operations.

7. Device according to claim 1, wherein flexible panels being tightened and/or fixed to a member of the structure connect 2 different communication-bearing devices to each other.

8. Device according to claim 1, wherein the bent shape of the hoses of the bearing structure determines the tightening of the flexible panels the communication-bearing device is comprised of.

## Patentansprüche

1. Nachrichtentragvorrichtung, nämlich zur Verwendung während Handels-, Sportveranstaltungen oder dergleichen, ob im Freien oder nicht, der Art umfassend biegsame Tafeln (20, 21), auf denen die zu verbreiteten Informationen vorhanden sind, wobei die besagten Tafeln (20, 21) an einer Tragstruktur (1) gespannt und/oder befestigt sind, **dadurch gekennzeichnet, dass** die besagte Tragstruktur (1) aus einer Vereinigung von wenigstens drei Schläuchen (10) mit einer leicht kegelförmigen Gestalt besteht, die mit einem Relativdruck zwischen 0,15 ind 0,8 Bar aufgeblasen sind, wobei eine Montageplatte (13) fest mit dem Ende (12) mit dem größten Querschnitt jedes dieser Schläuche (10) verbunden ist, wobei diese Montageplatten (13) auf dem Boden gesetzt werden und um einen gewissen Abstand von einander bestandet sind, während die anderen Enden (11), mit einem geringeren Querschnitt, zusammengefügt werden, um den Scheitel (S) der Struktur zu bilden, und das die besagte Tragstruktur (1) in der Nähe des besagten Scheitels (S) Querschläuche (14) umfasst, die in Querrichtung zwischen benachbarten oder nicht benachbarten Schläuchen (10) angeordnet sind.

2. Vorrichtung nach Anspruch 1, **dadurch gekennzeichnet, dass** die Montageplatten (13) aus Platten bestehen.

3. Vorrichtung nach Anspruch 2, **dadurch gekennzeichnet, dass** die biegsamen Tafeln, auf denen die zu verbreiteten Informationen vorhanden sind, als Tücher (20, 21) ausgestaltet sind, die sich zwischen gewissen dieser Schläuche (10) der Struktur (1) erstrecken.

4. Vorrichtung nach irgendeinem der vorgehenden Ansprüche, **dadurch gekennzeichnet, dass** jeder Schlauch (10) einen elastischen und dichten Innemnantel und einen Aussenmantel umfasst, der aus einem nichtelastischen und widerstandsfähigen Gewebe besteht.

5. Vorrichtung nach Anspruch 4, **dadurch gekennzeichnet, dass** der Innenmantel aus Latex oder dergleichen besteht, während der Aussenmantel aus Mylar^{®}, Dacron^{®} oder dergleichen besteht.

6. Vorrichtung nach irgendeinem der vorgehenden Ansprüche, **dadurch gekennzeichnet, dass** die feste Verbindung der Schläuche (10) mit einander und der Tafeln (20, 21) mit den Schläuchen (10, 14) mittels Nähvorgänge erfolgt.

7. Vorrichtung nach Anspruch 1, **dadurch gekennzeichnet, dass** biegsame Tafeln, die an einem Glied der Struktur gespannt und/oder befestigt sind, 2 verschiedene Nachrichtentragvorrichtungen mit einander verbinden.

8. Vorrichtung nach Anspruch 1, **dadurch gekennzeichnet, dass** die gebogene Gestalt der Schläuche der Tragstruktur die Spannung der biegsamen Tafeln bestimmt, aus denen die Nachrichtentragvorrichtung besteht.
